# EUROPÄISCHE PATENTSCHRIFT

(11) **EP 2 308 330 B1**
(45) Veröffentlichungstag und Bekanntmachung des Hinweises auf die Patenterteilung: **25.07.2012**
(21) Anmeldenummer: 10176850.5
(22) Anmeldetag: 15.09.2010
(51) Int. Cl.: A41D 19/00, A41D 19/015

(54) **Verwendung von atmungsaktiven Handschuhen zum Verpacken und Sortieren von hochreinem Silicium**
Use of a breathable gloves for packing and sorting of high-purity silicium
Utilisation de gants à respiration active pour l'emballage et le tri de silicium à pureté élevée

(30) Priorität: 09.10.2009 DE 102009045538
(43) Veröffentlichungstag der Anmeldung: 13.04.2011
(73) Patentinhaber: Wacker Chemie AG, 81737 München (DE)
(72) Erfinder: Wochner, Hanns, 84489, Burghausen (DE)
(74) Vertreter: Killinger, Andreas

(56) Entgegenhaltungen:
- AU-A4- 2005 100 702
- DE-A1-102005 012 078
- US-A- 4 643 791
- US-A1- 2005 204 451
- US-A1- 2008 022 436

## Beschreibung

Die Erfindung betrifft die Verwendung eines atmungsaktiven Handschuhs zum Verpacken und Sortieren von hochreinem Silicium, wie Polysiliciumbruch und Silicium-Wafern.

Um eine Kontamination von hochreinem Silicium beim Verpacken und beim Sortieren per Hand zu vermeiden, müssen grundsätzlich Handschuhe getragen werden. Damit auch eine durch den Handschuh hervorgerufene Kontamination ausgeschlossen werden kann, dürfen die Handschuhe beim Berühren der Siliciumoberfläche möglichst wenig Partikel abgeben. Verschiedene Messungen von Herstellern, wie beispielsweise der Firma KNF Clean Room Corp. und Icarus West Inc. haben gezeigt dass Handschuhe aus höchstreinem Polyethylen (PE) die besten Werte bezüglich der Partikelabgabe pro Fläche hierfür ergeben. Sie sind damit anderen Materialien wie beispielsweise Nylon, Polyester, PVC, Latex, Polyurethan oder Handschuhen aus Nitrilen weit überlegen.

Handschuhe aus höchstreinem PE, bevorzugt LDPE, haben aber leider den Nachteil, dass sie nicht atmungsaktiv sind und die Hände dadurch bereits nach wenigen Minuten zu schwitzen beginnen. Auch besitzen Handschuhe aus PE keinerlei Schnittfestigkeit. Deshalb muss aus Sicherheitsgründen beim Anfassen von den extrem scharfen Siliciumbruchstücken unter den Handschuhen aus PE ein weiterer schnittfester Handschuh getragen werden.

Erfahrungen haben gezeigt, dass bereits nach dem Anfassen von wenigen Kilogramm an Siliciumbruchstücken der PE-Handschuh einreißt und deshalb ausgetauscht werden muss. Auf Grund des durch den Überhandschuh aus PE verursachten, sehr starken Schwitzens der Hände muss der schnittfeste Unterhandschuh ebenfalls nach etwa 30 Minuten gewechselt werden.

Beim Arbeiten sind die Mitarbeiter deshalb angehalten, jede Minute die PE-Handschuhe auf Beschädigungen zu überprüfen.
Wird eine Beschädigung übersehen, so besteht das Risiko, dass natriumchlorid-haltiger, menschlicher Schweiß auf das hochreine Silicium gelangt und dieses damit unbrauchbar macht. Messungen im laufenden Betrieb zeigen immer wieder Natriumspuren an den Siliciumbruchstücken, das auf Schwitzen der Verpacker und/oder Sortierer zurückzuführen ist.

Ein weiterer Nachteil bei der Verwendung von Handschuhen aus PE besteht darin, dass es durch das Schwitzen unter dem Handschuh bei einer Langzeitanwendung zu dauerhaften, nicht reversiblen Hautirritationen kommen kann.

Aus dem Stand der Technik sind verschiedene Lösungen für atmungsaktive oder schnittfeste Handschuhe bekannt. So beschreibt beispielsweise DE-102005044839 einen atmungsaktiven Handschuh mit einer Handinnenfläche aus Silicon zum besseren Greifen und einem Handrücken aus einem luftdurchlässigen Gewebe. US2007028356 beschreibt einen mehrlagigen und atmungsaktiven Handschuh dessen innere Lage atmungsaktiv ist und dessen äußere Lage einen hohen Reibungskoeffizienten aufweist um damit möglichst sicher greifen zu können. Kein aus dem Stand der Technik bekannter Handschuh zielt jedoch auf eine gute Atmungsaktivität kombiniert mit einer minimalen Partikelabgabe der Handschuhinnenfläche auf das zu greifende Stück.

Durch das Zusammenfügen einer Handinnenfläche aus PE und eines Handrücken aus einem atmungsaktiven, reinraumgerechten Textilstoff lässt sich ein Handschuh zum Verpacken und Sortieren von hochreinem Silicium herstellen, der diese Nachteile nicht besitzt.

AU 2005 100 702 A4 offenbart einen atmungsaktiven und flexiblen Handschuh, der aus Polyethylen besteht. Auch US 2005/204451 A1 sowie US 4,643,791 beschreiben Handschuhe aus Polyethylen.

DE 10 2005 012 078 A1 beansprucht einen Handschuh, umfassend einen textilen Handschuhteil, insbesondere einen gestrickten oder gewebten Handschuhteil, wobei der textile Handschuhteil schnittfeste Fasern aufweist, dadurch gekennzeichnet, dass der textile Handschuhteil zur Erhöhung der Schnittfestigkeit zusätzlich verstärkt ist.

Es bestand nun die Aufgabe, einen Handschuh zum Verpacken und Sortieren von hochreinem Silicium bereitzustellen, der zum einen beste Werte bezüglich der Partikelabgabe PE pro Fläche aufweist und gleichzeitig atmungsaktiv ist.

Gegenstand der Erfindung ist die Verwendung eine Kombination eines Überziehhandschuhs mit einem Unterziehhandschuh beim Verpacken und Sortieren von hochreinen Siliciumstücken, dadurch gekennzeichnet, dass die Handinnenfläche des Überziehhandschuhs aus LDPE-Folie besteht und die Handrückenfläche des Überziehhandschuhs aus Tyveek® besteld, , wobei beide Flächen miteinander verschweißt sind und Unterziehhandschuh wobei der aus Dyneema^{®}, das mit Polyurethan beschichtet ist, besteht.

Dabei wird die Handinnenfläche aus LDPE-Folie, hergestellt und die Oberseite des Handschuhs atmungsaktiv gestaltet. Ansätze dies durch eine Perforierung mit Löchern auf der Oberseite des PE-Handschuhs zu erreichen sind erfolglos, da der PE-Handschuh dadurch instabil wird und bereits innerhalb kürzester Zeit beim Anfassen der Siliciumstücke zerreißen kann.

Als Material für den Handrücken wird der atmungsaktive und reinraumgerechte Textilstoff Tyvek® der Firma DuPont verwendet, ein papiervliesartiges Faserfunktionstextil aus thermisch verschweißten Fasern aus Polyethylen mit hoher Dichte (HDPE).

Tyvek® verhält sich von seiner Verformbarkeit her etwa wie Papier, ist dabei aber strapazierfähiger. Als Material für Schutzkleidung ist es deshalb geeignet, weil Tyvek® einerseits selbst nur sehr wenige Fasern verliert, andererseits durch das Vlies nahezu keine vom Körper abgeschiedenen Zellen durch das Material heraustreten können. So können sterile Arbeitsbedingungen, wie sie in oben genannten Arbeitsbereichen benötigt werden, aufrechterhalten werden. Aufgrund der Dampfdiffusionsoffenheit, bei gleichzeitiger Wasserdichtigkeit des Materials, kann gasförmiger Schweiß leicht durch die Faser nach außen treten.

Tyvek® kann mit einer höchstreinen PE-Folie so gut verschweißt werden, dass ein Handschuh erhalten wird, der die gleiche Stabilität beim Anfassen der Polysiliciumstücke besitzt wie der reine PE-Handschuh. Die Schweißnaht zwischen dem Textilwerkstoff auf der Oberseite (Handrücken) und dem hochreinen LD-PE auf der Innenfläche des Handschuhes besitzt dabei die gleiche Schweißnahtfestigkeit wie die Schweißnaht zwischen zwei PE-Folien bei einem Handschuh mit Innen- und Oberseite aus PE.

Die Schweißnahtfestigkeit wurde dabei nach DIN55543/T.3 überprüft. Die mittlere Schweißnahtfestigkeit beim PE-Handschuh zwischen LDPE-Folie an der Ober- und Unterseite betrug ebenso wie bei dem erfindungsgemäßen Handschuh zwischen Oberseite aus Tyvek® und Unterseite aus LDPE 50 N/15 mm.

Als Unterziehhandschuh muss aus Sicherheitsgründen ein schnitt- und stichfester Unterhandschuh getragen werden. Stand der Technik für geeignete Unterziehhandschuhe ist eine Kombination aus drei verschiedenen Handschuhtypen. Als erster Handschuh wird zum Aufsaugen des Schweißes ein reiner Baumwollhandschuh getragen. Über den Baumwollhandschuh wird ein schnittfester Handschuh, bevorzugt aus einer Aramidfaser, besonders bevorzugt dem Material Kevlar® (DuPont), gezogen. Da Kevlar® leider fusselt, muss nochmals ein fusselfreier Handschuh, bevorzugt ein Vinylhandschuh, darüber gezogen werden. Erst dann kommt der PE-Handschuh zum Einsatz.

Das Tragen von vier verschiedenen Handschuhen übereinander hat jedoch mehrere Nachteile. Zum einen benötigt man zum fachgerechten Anziehen dieser Schutzhandschuhe mehrere Minuten und aufgrund der vielen Lagen wird die Fingerfertigkeit deutlich beeinträchtigt. Ein weiterer Nachteil sind die hohen Kosten für vier Handschuhe für beide Hände, die regelmäßig ausgetauscht werden müssen.

Überraschenderweise konnte durch die Verwendung eines Unterziehhandschuhs aus einer hochfesten Polyethylen-Faser mit einer sehr hohen Zugfestigkeit, die zusätzlich mit Polyurethan (PU) beschichtet ist, bei der Verwendung des PE-Kevlar® Handschuhs, die Zahl der Unterziehhandschuhe von drei auf einen Handschuh verringert werden, ohne die Schutzwirkung zu verringern und die Schweißbildung zu erhöhen.

Ebenfalls bevorzugt ist im Rahmen der Erfindung die Verwendung eines mehrlagigen Handschuhs zum verpacken und Sortieren von hochreinen Silicium, dadurch gekennzeichnet, dass die äußere Lage des Handschuhs aus einer Handinnenfläche aus LDPE-Folie, besteht und die Handrückenfläche des Handschuhs aus Tyvek® besteht wobei beide Flächen dauerhaft miteinander verbunden sind, und mindestens eine der innen liegenden Lagen des Handschuhs aus Dyneema^{®} besteht, die mit Polyurethan beschichtet ist.

Besonders bevorzugt wird die PU-Beschichtung eines nahtlosen Dyneema®-Trägergewebes.

Die beiden erfindungsgemäßen Lagen des Handschuhs können sowohl als Einzelhandschuhe, separat übereinander getragen werden, oder auch fest miteinander verbunden sein. Zusätzlich zu den beiden erfindungsgemäßen Lagen kann der Handschuh je nach Bedarf noch weitere Innenlagen über- und/oder unterhalb der hochfesten Lage aus Polyethylenfasern besitzen.

Die Verwendung des Materials PU-Dyneema® als Innen- oder Unterziehhandschuh vereinigt Schnittfestigkeit und Stichfestigkeit mit Atmungsaktivität bei gleichzeitig geringer Neigung zur Fusselabgabe. Aufgrund der dünnen Fasern ist die Fingerfertigkeit ebenfalls sehr gut. Dadurch ergibt sich gegenüber dem Stand der Technik mit der Verwendung von vier verschiedenen Handschuhen eine erhebliche Produktivitätssteigerung. Das Wechseln der Handschuhe kann in wenigen Sekunden erfolgen und die Beschaffungskosten können gesenkt werden.

Sowohl für das Material PU-Dyneema^{®} als auch für Tyvek^{®} können alle industrieüblichen Faser- und Fliesstärken für die Handschuhe eingesetzt werden. Die Materialstärken können dabei beispielsweise auf die spezielle Anwendung oder auch die Größe der Handschuhe abgestimmt werden.

Anhand der folgenden Beispiele soll die Erfindung näher erläutert werden.

### Beispiel 1:

In einem Langzeitversuch wurden 100 Tonnen Polysiliciumbruch der Größe 5 (mittleres Gewicht von ca. 600 g, mit einer mittleren Kantenlänge von 120 mm) per Hand einzeln in PE-Beutel verpackt. Als Handschuhe wurden die PE-Tyvek^{®} Handschuhe in Kombination mit einem Unterhandschuh bestehend aus PU-Dyneema^{®} verwendet. Der Verbrauch an PE-Tyvek^{®} Handschuhen betrug 4466 Paar und der Verbrauch an PU-Dyneema^{®} Unterhandschuhen betrug 208 Paar.

### Vergleichsbeispiel 1:

Analog zu Beispiel 1 wurden in einem weiteren Langzeitversuch ebenfalls 100 Tonnen Polysiliciumbruch der Größe 5 (mittleres Gewicht von ca. 600 g, mit einer mittleren Kantenlänge von 120 mm) per Hand einzeln in PE-Beutel verpackt. Als Handschuhe wurden aber reine PE-Handschuhe in Kombination mit einem Unterhandschuh bestehend aus PU-Dyneema^{®} verwendet. Der Verbrauch an PE-Handschuhen betrug 5067 Paar und der Verbrauch an PU-Dyneema^{®} Unterhandschuhen betrug 1123 Paar.

Das Vergleichsbeispiel zeigt, dass durch die Verwendung der atmungsaktiven Handschuhe aus PE-Tyvek^{®} der Verbrauch an schnitt- und stichfesten Unterziehhandschuhen aus PU-Dyneema^{®} um ca. 80 % reduziert werden konnte.

### Beispiel 2:

In einem Reinraum der Klasse 100 wurden 15 sauer geätzte Polysiliciumbruchstücke mit einem Gewicht von 100 g pro Stück mit einem Handschuh, bestehend aus PE-Tyvek^{®} für 30 Sekunden angefasst. Als Unterziehhandschuh wurde ein PU-Dyneema^{®} getragen. Die Polybruchstücke wurden anschließend bezüglich des Metalloberflächengehalts untersucht. Die Ergebnisse sind in Tabelle 1 dem Vergleichsbeispiel 2 gegenübergestellt.

### Vergleichsbeispiel 2:

In einem Reinraum der Klasse 100 wurden 15 sauer geätzte Polysiliciumbruchstücke mit einem Gewicht von 100 g pro Stück mit einem reinen PE-Handschuh für 30 Sekunden angefasst. Als Unterziehhandschuh wurde ebenfalls ein PU-Dyneema^{®} getragen.

Die Polybruchstücke wurden anschließend bezüglich des Metalloberflächengehalts untersucht. Die Ergebnisse sind in Tabelle 1 dem Beispiel 2 gegenübergestellt.

**Tabelle 1:**

| Angaben in pptw (Metallgehalt auf dem angefassten 100 g schweren Polysiliziumstück) | | | | |
|---|---|---|---|---|
| Messung: Median | | | | |
| Handschuhtyp | Natrium | Titan | Kalium | Aluminium |
| PE-Tyvek^{®} | 6 | 8 | 3 | 4 |
| PE | 8 | 9 | 4 | 5 |
| | | | | |

| Messung: Mittelwert | | | | |
|---|---|---|---|---|
| PE-Tyvek^{®} | 6 | 11 | 7 | 6 |
| PE | 14 | 13 | 8 | 10 |

Wie erwartet liegen die gemessenen Natriumwerte beim PE-Tyvek^{®}-Handschuh im Vergleich zum reinen PE-Handschuh bezüglich des Mittelwerts und dem Median geringfügig niedriger.

## Patentansprüche

1. Verwendung eines Überziehhandschuhs in Kombination mit einem Unterziehhandschuh zum Verpacken und Sortieren von hochreinem Siliciumstücken, **dadurch gekennzeichnet, dass** die Handinnenfläche des Überziehhandschuhs aus LDPE-Folie besteht und die Handrückenfläche des Überziehhandschuhs aus Tyveek^{®} besteht, wobei beide Flächen miteinander verschweißt sind und wobei der Unterziehhandschuh aus Dyneema^{®}, das mit Polyurethan beschichtet ist, besteht.

2. Verwendung eines mehrlagigen Handschuhs zum Verpacken und Sortieren von hochreinem Silicium, **dadurch gekennzeichnet, dass** die äußere Lage des Handschuhs aus einer Handinnenfläche aus LDPE-Folie besteht und einer Handrückenfläche aus Tyveek^{®} besteht, wobei beide Flächen miteinander verschweißt sind und mindestens eine der innen liegenden Lagen des Handschuhs aus Dyneema^{®} besteht, das mit Polyurethan beschichtet ist.

## Claims

1. Use of an overglove in combination with an underglove for packing and sorting high-purity silicon pieces, **characterized in that** the palm region area of the overglove consists of LDPE film and the back-of-hand region area of the overglove consists of Tyveek^{®}, wherein the two areas are welded to each other and wherein the underglove consists of Dyneema^{®} coated with polyurethane.

2. Use of a multilayered glove for packing and sorting high-purity silicon, **characterized in that** the outer layer of the glove consists of a palm region area of LDPE film and a back-of-hand region area of Tyveek^{®}, wherein the two areas are welded to each other and at least one of the inner layers of the glove consists of Dyneema^{®} coated with polyurethane.

## Revendications

1. Utilisation d'un gant extérieur en combinaison avec un gant intérieur pour l'emballage et le tri de morceaux de silicium de grande pureté, **caractérisée en ce que** la paume du gant extérieur est constituée d'un film de LDPE et le dos de la main du gant extérieur est constitué de Tyveek^{®}, les deux surfaces étant soudées l'une avec l'autre et le gant intérieur étant constitué de Dyneema^{®}, qui est revêtu avec du polyuréthane.

2. Utilisation d'un gant multicouche pour l'emballage et le tri de silicium de grande pureté, **caractérisée en ce que** la couche extérieure du gant est constituée d'une paume en un film de LDPE et d'un dos de la main constitué de Tyveek^{®}, les deux surfaces étant soudées l'une avec l'autre et au moins une des couches intérieures du gant étant constituée de Dyneema^{®}, qui est revêtu avec du polyuréthane.
